# EUROPÄISCHE PATENTSCHRIFT

(11) **EP 0 367 894 B1**
(45) Veröffentlichungstag und Bekanntmachung des Hinweises auf die Patenterteilung: **18.12.1991**
(21) Anmeldenummer: 89103345.8
(22) Anmeldetag: 25.02.1989
(51) Int. Cl.: E01C 19/42

(54) **Einbaubohle für einen Strassenfertiger**
Tamping beam for a road finisher
Poutre dameuse pour finisseuse

(30) Priorität: 10.11.1988 DE 3838158
(43) Veröffentlichungstag der Anmeldung: 16.05.1990
(73) Patentinhaber: ABG-WERKE GmbH, D-31785 Hameln (DE)
(72) Erfinder: Heims, Dirk, D-3252 Bad Münder 1 (DE)
(74) Vertreter: Röhl, Wolf Horst, Dipl.-Phys., Dr.

(56) Entgegenhaltungen:
- EP-A- 0 109 639
- GB-A- 1 570 839
- GB-A- 2 024 900

## Beschreibung

Die Erfindung betrifft eine Einbaubohle für einen Straßenfertiger nach dem Oberbegriff des Anspruchs 1.

Straßenfertiger werden üblicherweise mit einer Grundbohle sowie mit zwei Ausfahrbohlen versehen, wobei letztere jeweils nach einer Seite des Straßenfertigers entsprechend der Breite des einzubauenden Materials ausfahrbar sind. Jedoch wird hierbei einer Verbreiterung auf die doppelte Breite der Grundbohle durch die notwendige Führung und Abstützung der Ausfahrbohlen verhindert.

Aufgabe der Erfindung ist es, eine Einbaubohle nach dem Oberbegriff des Anspruchs 1 zu schaffen, die es ermöglicht, nach jeder Seite praktisch um die halbe Breite der Grundbohle verbreitert zu werden.

Diese Aufgabe wird entsprechend dem kennzeichnenden Teil des Anspruchs 1 gelöst.

Weitere Ausgestaltungen der Erfindung sind der nachfolgenden Beschreibung und den abhängigen Ansprüchen zu entnehmen.

Die Erfindung wird nachstehend anhand des in den beigefügten Abbildungen dargestellten Ausführungsbeispiels näher erläutert.
Fig. 1 zeigt in Draufsicht schematisiert und ausschnittweise eine Einbaubohle.
Fig. 2 zeigt eine Seitenansicht der Einbaubohle von Fig. 1.

Die dargestellte Einbaubohle umfaßt eine Grundbohle 1 vorbestimmter Breite, die an einem Straßenfertiger angeordnet und mit zwei mittleren stehenden Wangen 2 verbunden ist, deren Hauptebenen sich in Fahrtrichtung des Straßenfertigers erstrecken. Auf jeder Seite der mittleren Wangen2 ist ein sich seitlich nach außen erstreckender Ausfahrzylinder 3 vorgesehen, diese sind mit nicht dargestellten Druckmittelleitungen zu deren Ein- bzw. Ausfahren verbunden. Die beiden Ausfahrzylinder 3 dienen zum Ausfahren von Ausfahrbohlen 4, die in eingefahrenem Zustand hinter der Grundbohle 1 angeordnet sind und die halbe Breite der Grundbohle 1 besitzen.

Die Ausfahrbohlen 4 sind jeweils mit einer äußeren verschiebbaren Wange 5, an der der jeweilige Ausfahrzylinder 3 angreift, und mit einer inneren verschiebbaren Wange 6 versehen. Die äußere Wange 5 ist über wenigstens eine Führungsstange 7 mit der inneren Wange 6 verbunden. Die Wange 6 nimmt eine Lagerbuchse 8 auf, die den Ausfahrzylinder 3 im Bereich seines Außenrohrs 3′ umgreift, verschiebbar aufnimmt und führt. Der Ausfahrzylinder 3 ist am außenseitigen Ende seines Außensrohrs 3′ über einen Flansch 3˝ mit einem Verschiebebock 9 fest verbunden, der seinerseits zwei miteinander verbundene, zur Wange 2 parallele Platten 10 umfassen kann und ist mit Führungsbuchsen 11 für die Führungsstange(n) 7 versehen. Der Flansch 3˝ fluchtet bei eingefahrener Ausfahrbohle 4 mit der Außenkante der Grundbohle 1.

Die jeweilige Seitenwange 12 der Grundbohle 1 trägt eine Führung 13, die sich im Bereich über der Grundbohle 1 mindestens über die Breite des Verschiebebocks 9 erstreckt und nach außen mindestens um die Breite des Verschiebebocks 9 plus die zum Ausfahren der Ausfahrbohle 4 um die halbe Breite der Grundbohle notwendige Strecke ragt. Der Verschiebebock 9 ist längs der Führung 13 mittels eines Zylinders 14 verschiebbar, der zwischen der Wange 2 und dem Verschiebebock 9 wirkt. Die Führung 13 besitzt im dargestellten Ausführungsbeispiel zwei sich parallel zur Ausfahrrichtung der Ausfahrbohle 4 erstreckende Leisten 15 mit einander zugewandten seitlichen Führungsnuten 16, wobei die Führung 13 eine Führungsplatte 17 an der Unterseite des Verschiebebocks 9 aufnimmt, die seitlich entsprechend den Führungsnuten 16 profiliert ist. Der Verschiebebock 9 bzw. seine Führungsplatte 17 (oder mit entsprechendem Abstand zueinander angeordnete Führungsleisten) ist ausreichend breit, damit eine gute Führung beim Verstellen des Verschiebebocks 9 gewährleistet wird.

Der Ausfahrzylinder 3 fährt die Ausfahrbohle 4 gegenüber dem Verschiebebock 9 um einen vorbestimmten Hub H seitwärts bezüglich des Straßenfertigers aus, wodurch die innere Wange 6 in die Nähe der Innenseite des Verschiebebocks 9 gelangt. Der Verschiebebock 9 ― und mit diesem die Ausfahrbohle 4 und der Ausfahrzylinder 3 ― wird durch den Zylinder 14 in der Führung 13 seitwärts nach außen geschoben, so daß die Ausfahrbohlen 4 um die halbe Breite der Grundbohle 1 ausgefahren werden können, so daß die Ausfahrbohlen 4 die Grundbohle 1 in ihrer Breite verdoppeln können. Gegebenenfalls können auch Anschläge zur Begrenzung des Verschiebeweges des Verschiebebocks (9) vorgesehen sein.

Die Achsen des Ausfahrzylinders 3 und der Führungsstange(n) 7 können zweckmäßigerweise zur Erzielung einer größeren Stabilität und Steifigkeit in vertikaler Richtung zueinander versetzt sein.

Die Zylinder 3, 14 können eine Folgeschaltung zum aufeinanderfolgenden Auseinander- bzw. Einfahren aufweisen, jedoch kann darauf auch verzichtet werden. Dann fährt der Zylinder mit der geringsten Widerstandsmoment zuerst ein bzw. aus.

## Patentansprüche

1. Einbaubohle für einen Straßenfertiger, umfassend eine mittig geteilte Grundbohle (1), deren jeweilige linke oder rechte Hälfte eine mittlere stehende Wange (2) aufweist, an der auf jeder Seite ein Ausfahrzylinder (3) angeordnet ist, der durch eine innere Wange (8) einer Ausfahrbohle (4) zur seitlichen Verlängerung der Grundbohle (1) geführt ist und an deren äußerer Wange (5) zum Ausfahren angreift, wobei jeweils zwischen innerer und äußerer Wange (5, 8) wenigstens eine Führungsstange (7) parallel zur Zylinderachse vorgesehen ist, die durch eine äußere, an der Grundbohle (1) befindliche Wange (9) geführt ist, dadurch **gekennzeichnet**, daß die an der Grundbohle (1) befindliche Wange (9) als gegenüber der Grundbohle (1) längs einer mit dieser verbundenen Führung (13) verschiebbarer Verschiebebock ausgebildet ist, wobei der Ausfahrzylinder (3) mit dem Verschiebebock (9) verbunden und verschiebbar ist.

2. Einbaubohle nach Anspruch 1, dadurch gekennzeichnet, daß der Verschiebebock (9) zwei parallele Platten (10) umfaßt, die unterseitig durch eine Führungsplatte (17) bzw. entsprechende Führungsleisten oder andere, z.B. zylindrische Führungen miteinander verbunden sind.

3. Einbaubohle nach Anspruch 1 oder 2, dadurch gekennzeichnet, daß die Führung (13) seitliche Führungsnuten (16) aufweist.

4. Einbaubohle nach einem der Ansprüche 1 bis 3, dadurch gekennzeichnet, daß der Verschiebebock (9) mittels eines in Ausfahr- und Einfahrrichtung betätigbaren Zylinders (14) verschiebbar ist.

5. Einbaubohle nach einem der Ansprüche 1 bis 4, dadurch gekennzeichnet, daß die Länge der Führung (13) mindestens etwa gleich dem doppelten Hub (H) des Verschiebebocks (9) ist.

## Claims

1. Installation beam for a road surfacing machine, comprising a centrally divided main beam (1), the respective left or right half of which has a cheek (2) standing centrally on which there is arranged on each side an extension cylinder (3), which is guided by means of an inner cheek (8) of an extendable beam (4) for the lateral extension of the main beam (1), and engages with its outer cheek (5) for extension, at least one guide rod (7) parallel to the cylinder axis being provided between the inner and outer cheek (5, 8) in each case, and guided by means of an outer cheek (9) located on the main beam (1), characterised in that the cheek (9) located on the main beam (1) is in the form of a sliding block displaceable with respect to the main beam (1) along a guide (13) connected to the latter, the extension cylinder (3) being connected to and slidable with the sliding block (9).

2. Installation beam according to Claim 1, characterised in that the sliding block (9) comprises two parallel plates (10), which are connected to each other on the under side by means of a guide plate (17) and/or corresponding guide rails or other guides, e.g. cylindrical guides.

3. Installation beam according to Claim 1 or 2, characterised in that the guide (13) has lateral guide grooves (16).

4. Installation beam according to one of Claims 1 to 3, characterised in that the sliding block (9) is displaceable by means of a cylinder (14) that can be actuated in the extension direction and the retraction direction.

5. Installation beam according to one of Claims 1 to 4, characterised in that the length of the guide (13) is equal to at least approximately double the travel (H) of the sliding block (9).

## Revendications

1. Barre lisseuse de finisseur comprenant une barre lisseuse principale (1) divisée par le milieu et dont les moitiés gauche et droite présentent une joue intermédiaire fixe (2) à laquelle, de chaque côté, est adapté un vérin de sortie (3) qui est guidé par une joue interne (8) d'une barre lisseuse extensible (4) pour prolonger latéralement la barre lisseuse principale (1), qui est en contact, une fois déployée, avec la joue externe (5) de ladite barre lisseuse extensible (4), entre les joues interne et externe (5, 8) étant prévue au moins une barre de guidage (7) parallèle à l'axe du vérin et guidée par une joue externe mobile (9) solidaire de la barre lisseuse principale (1), caractérisée par le fait que la joue mobile (9) de la barre lisseuse principale (1) constitue un berceau de guidage coulissant le long d'un dispositif de guidage (13) relié à ladite barre lisseuse principale (1), en sorte que le vérin de sortie (3) est solidaire du berceau coulissant (9) et peut être déplacé avec celui-ci.

2. Barre lisseuse selon la revendication 1, caractérisée par le fait que le berceau coulissant (9) comprend deux plaques parallèles (10) qui sont reliées à leur partie inférieure à une plaque de guidage (17) ou à une barre de guidage correspondante, ou à d'autres moyens de guidages, par exemple cylindriques, reliés entre eux.

3. Barre lisseuse selon la revendication 1 ou 2, caractérisée par le fait que le dispositif de guidage (13) présente latéralement des rainures de guidage (16).

4. Barre lisseuse selon l'une des revendications 1 à 3, caractérisée par le fait que le berceau coulissant (9) peut être déplacé au moyen d'un vérin (14) actionnable en extension et en rétraction.

5. Barre lisseuse selon l'une des revendications 1 à 4, caractérisée par le fait que la longueur du dispositif de guidage (13) est égale à au moins deux fois la course (H) du berceau coulissant (9).
